# EUROPÄISCHE PATENTSCHRIFT

(11) **EP 0 345 426 B1**
(45) Veröffentlichungstag und Bekanntmachung des Hinweises auf die Patenterteilung: **23.09.1992**
(21) Anmeldenummer: 89105817.4
(22) Anmeldetag: 03.04.1989
(51) Int. Cl.: F24H 9/00

(54) **Trennwand für Heizungskessel**
Partition wall for a boiler
Cloison pour chaudière

(30) Priorität: 04.06.1988 DE 3819071
(43) Veröffentlichungstag der Anmeldung: 13.12.1989
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.Ing.

(56) Entgegenhaltungen:
- BE-A- 458 680
- DE-U- 8 531 100

## Beschreibung

Die Erfindung betrifft eine Trennwand für Heizungskessel, nämlich Feuerraumwand oder Heizgaszugrohr, die die Wasserseite von der gasführenden Seite trennt und auf der gasseitig Wärmeübertragungsflächenvergrößerungen in Form von aus einem Blechzuschnitt gefalteten Längsrippen angeordnet sind und deren Blechzuschnitt mit der Feuerraumwand wärmeleitend verbunden ist, wobei die Rippenfaltungen in ihrem Fußbereich mit der inneren Fläche der Feuerraumwand Hohlraumzwickel begrenzen und die Hohlraumzwickel mit einem wärmeleitenden Material ausgefüllt sind.

Derart ausgebildete Trennwände sind hinlänglich bekannt, so daß es diesbezüglich keines besonderen druckschriftlichen Nachweises bedarf. Diese Ausgestaltung der Trennwände, die sowohl für die Umschließung des Feuerraumes aber auch für die Ausbildung von Heizgaszugrohren in Frage kommen, haben sich gut bewährt, da sie neben ihrer Funktion als gasseitige Wärmeübertragungsflächenvergrößerungen auch einen Korrosionsschutz hinsichtlich anfallenden Kondensats darstellen. Die wärmeleitende Verbindung zwischen dem zu Längsrippen aufgefalteten Blechzuschnitt und der umschließenden Wand, die in der Regel ein mehr oder weniger durchmessergroßes Rohr darstellt, je nachdem, ob die Trennwand einen Feuerraum umschließen soll oder einen Heizgaszug, wird entweder durch Preßsitz und/oder partielle Verschweißung erreicht.

Aus fertigungstechnischen Gründen ist es bei der Vorbereitung bzw. Auffaltung des Blechzuschnittes, will man den Fertigungsaufwand in vernünftigen Grenzen halten, praktisch nicht möglich, die Rippenfaltungen im Fußbereich derart scharfkantig anzulegen, daß keine Hohlraumzwickel entstehen, d.h., je großzügiger man mit der Faltung in diesem Bereich verfährt, desto größer werden die Hohlraumzwickel an der Basis der Rippenfaltungen. Da diese Rippenfaltungen untereinander relativ geringe Abstände haben, summieren sich die Breiten der Hohlraumzwickel an der Basis der Rippenfaltungen zu einer nicht unbeträchtlichen Breite auf, die nicht unmittelbar für einen direkten Wärmeübergang nutzbar gemacht werden kann, weil die die jeweiligen Hohlraumzwickel begrenzenden Wandungsteile des Blechzuschnittes zwangsläufig nicht mit der Wand in wärmeleitenden Kontakt zu bringen sind, auf der der Blechzuschnitt sitzt. Abgesehen davon, daß dies sowieso nicht im Sinne eines optimalen Wäarmeüberganges liegt, ist diese konstruktive Gegebenheit der an sich vorteilhaften Rippenausbildung durch Faltung insbesondere dann nachteilig, wenn derartig ausgebildete Trennwände in Verbindung mit die eigentliche ßrennkammer umschließenden Wänden benutzt werden, was in der Regel der Fall ist, und wobei aus bestimmten Gründen die Brennkammerwand mit den Ender der Rippen ebenfalls in wärmeleitendem Kontakt steht, um die von der Brennkammerwand aufgenommene Warme unmittelbar in die Rippen einzuleiten. Hierbei machen sich die vorbeschriebenen und unvermeidbaren Hohlraumzwickel nachteilig bemerkbar, da deren Flächen am Wärmeübergang mehr oder weniger unbeteiligt bleiben, d.h. die von der Brennkammerwand zusätzlich eingeleitete Wärme kann ebenfalls nur über die Flächen abgeführt werden, die in unmittelbarem Wärmeleitkontakt stehen. Dies zeigt sich bspw. ganz deutlich in entsprechenden "Wärmemarkierungen" auf der Wasserseite der Trennwand.

Nach der BE-A-458 680 ist es für einen Wärmetauscher mit entsprechender Wandungsgestaltung bekannt, diese Zwickel mit Schweiß- bzw. Lötmaterial auszufüllen, was sich offenbar automatisch mit ergibt, wenn das zu Rippen aufgefaltete Blech mit der zugehörigen tragenden Wand durch Metallschmelzfluß verbunden wird. Dies ist bei Feuerraumwänden und Heizgaszugrohren aufgrund der wesentlich größeren Abmessungen praktisch nicht zu verwirklichen.

Der Erfindung liegt demgemäß die Aufgabe zugrunde, eine Trennwand der eingangs genannten Art dahingehend auszubilden, daß der reduzierte Wärmeübergang im Bereich der Hohlraumzwickel mit einfachen Mitteln intensiviert werden kann.

Diese Aufgabe ist auf zweierlei Art mit einer gattungsgemäßen Trennwand nach der Erfindung durch die im Kennzeichen der beiden unabhängigen Ansprüchen l und 2 angeführten Merkmale gelöst. .

Abgesehen davon, daß damit die verfügbare Wärmeübertragungsfläche bzw. der Wärmedurchgang insgesamt optimiert ist, hat die erfindungsgemäße Ausbildung der Trennwand besondere Bedeutung für den Fall, bei dem die Rippen Wärme nicht nur aus den vorbeiströmenden Heizgasen aufnehmen, sondern auch direkt und unmittelbar aus mit den Enden der Rippen wärmeleitend verbundenen Wandungen, denn nur auf diese Weise kann die in die Rippen eingeleitete große Wärmemenge auch tatsächlich abgeführt werden.

Insbesondere für Feuerraumumgebungswände ist es bekannt, diese Wände aus mehr oder weniger großen Strangpreßprofilen zusammenzusetzen, bei deren Strangverpressung die Rippen sogleich mit ausgeformt werden. Davon ausgehend, ist nach der ersten Lösung vorgesehen, statt der Rippen an den Strangpreßprofilen kleine Längsrippen mit auszuformen, deren Querschnitt dem Querschnitt der Hohlraumzwickel entspricht, die an eimem Blechzuschnitt mit aufgefalteten Rippen, wie beschrieben, vorliegen, d.h., bei einer derartigen Ausbildung der Feuerraumwand ist das wärmeleitende Material in Form von dem Zwickelquerschnitt zumindest angenähert entsprechend am Strangpreßprofil mitausgeformten Langsrippen ausgebildet.

Die andere Lösung besteht darin, daß im Bereich der feuerraumwandseitigen Hohlraumzwickel jeder Rippenfaltung die Feuerraumwand in den Hohlraum hinein, das wärmeleitende Material bildende, an den inneren Fußbereich der Rippenfaltungen angeformt ausgebildet ist, was mit geeigneten Verformungswerkzeugen problemlos bewerkstelligt werden kann. Dabei kann durchaus in Betracht gezogen werden, ggf. die Stärke des Blechzuschnittes größer zu halten als die Stärke der eigentlichen Umschließungswand.

Ausführungsbeispiele der Erfindung sind in der Zeichnung dargestellt und werden im folgenden näher beschrieben.

Es zeigen schematisch:
Fig. l im Schnitt und perspektivisch einen Abschnitt der Trennwand mit noch nicht ausgefüllten Hohlraumzwickeln;
Fig. 2 im Schnitt Ausführungsformen der Trennwand nach der dersten Lösung;
Fig. 3 im Schnitt die Ausführungsrorm nach der zweiten, unabhängigen Lösung und
Fig. 4 einen Schnitt durch die Trennwand in zylindrisch gerundeter Form für den Einbau als Feuerraum in ein Heizkesselgehäuse.

Da die Trennwand sowohl als Feuerraumumschließung als auch in Form von mehr oder weniger durchmesserkleinen Heizgaszugrohren verwendet werden kann, und hier nur die besondere Zwickelausbildung von Interesse ist, ist ein Heizkessel, der mit einer solchen Trennwand ausgestattet wird, nich besonders dargestellt, zumal diesbezüglich die unterschiedlichsten Heizkesselkonstruktionen, die dafür infragekommen, hinlänglich bekannt sind. Die Wasserseite einer derartigen Trennwand ist in Fig. l mit W und die Gasseite mit G bezeichnet. Der Blechzuschnitt l2, der mit den Rippenfaltungen 8, wie dargestellt, versehen ist, sitzt dabei wärmeleitend verbunden auf der Feuerraunuwand 9. Bei der Herstellung der Rippenfaltungen 8 ist es dabei nicht möglich, die Ausbildungen von Hohlraumzwickeln l im Fußbereich l3 zu vermeiden, was zwangsläufig damit verbunden ist, daß die Wandungsteile 3, wie in Fig. l angedeutet, nicht bzw. nur in sehr beschränktem Maße an der Wärmeübertragung teilnehmen können, die im wesentlichen nur über die senkrecht schraffierten Bereiche erfolgen kann. Da in der Regel eine Trennwand eine Vielzahl solcher Rippenfaltungen 8 aufweist, liegt eine entsprechende Anzahl von Hohlraumzwickeln l vor, deren Flächen sich in nicht unbeträchtlichem Umfange zu einer Gesamtfläche aufaddieren, die am direkten Wärmeübergang nicht unmittelbar beteiligt ist. Besonders kritisch wird dies, wenn eine Brennkammerwand, die die einzelnen Heizgaszüge l5 nach oben begrenzt, ebenfalls in direktem wärmeleitenden Kontakt mit den Rippenfaltungen 8 steht und durch die, wie vorerwähnt, eine zusätzliche Wärmemenge in die Rippenfaltungen 8 eingeleitet wird. Aus diesem Grunde ist es angezeigt, die Holraumzwickel l mit einem wärmeleitenden Material auszufüllen.

Beim Ausführungsbeispiel gemäß Fig. 2, bei dem die Feuerraumwand aus Strangpreßprofilen 5 gebildet ist, ist das wärnueleitende Material in Form von dem Zwickelquerschnitt zumindest angenähert entsprechenden, am Strangpreßprofil mit ausgeformten Längsrippen 6 ausgebildet. Mehrere solche Strangpreßprofile 5 werden dann durch Verschweißung zu einem zylindrischen Körper zusammengesetzt, der die Feuerraumwand bildet. In diesen Körper wird dann der mit den Rippenfaltungen 8 versehene und ebenfalls zylindrische Blechzuschnitt l2 mit geeigneten Hilfswerkzeugen eingepreßt.

Beim Ausführungsbeispiel gemäß Fig.3 ist ebenfalls kein zusätzliches wärmeleitendes Material erforderlich, denn hierbei ist die Trennwand derart ausgebildet, daß im Bereich 7 der feuerraumwandseitigen Hohlraumzwickel l jeder Rippenfaltung 8 die Feuerraumwand 9 in den Hohlraum 2 hinein, das wärmeleitende Material bildend, an den inneren Fußbereich der Rippenfaltungen 8 angeformt ist. Auch diese Ausbildung der Trennwand erfolgt mit anpreßdruckgeeigneten Hilfswerkzeugen.

Fig. 4 stellt der Vollständigkeit halber die zu einem zylindrischen Rohrzug gerundete Trennwand dar, wie sie entweder als Feuerraum oder entsprechend durchmesserreduziert und in erforderlicher Anzahl in ein wasserführendes Kessgelgehäuse eingesetzt wird.

## Patentansprüche

l. Trennwand für Heizungskessel, nämlich Feuerraumwand oder Heizgaszugrohr, die die Wasserseite von der gasführenden Seite trennt und auf der gasseitig Wärmeübertragungsflächenvergrößerungen in Form von aus einem Blechzuschnitt (l2) gefalteten Längsrippen angeordnet sind, und deren Blechzuschnitt mit der Feuerraumwand wärmeleitend verbunden ist, wobei die Rippenfaltungen (8) an ihren Fußbereichen mit der inneren Fläche der Feuerraumwand Hohlraumzwickel (l) begrenzen und die Hohlraumzwickel (l) mit einem wärmeleitenden Material ausgefüllt sind,
**dadurch** **gekennzeichnet** ,
daß das wärmeleitende Material in Form von Füllprofilen ausgebildet ist, die im querschnitt zumindest angenähert dem Zwickelquerschnitt angepaßt sind, wobei die Füllprofile bei Ausbildung der Feuerraumwand aus Strangpreßprofilen (5) in Form von am Strangpreßprofil mit angeformten Längsrippen (6) ausgebildet sind.

2. Trennwand für Heizungskessel, nämlich Feuerraumwand oder Heizgaszugrohr, die die Wasserseite von der gasführenden Seite trennt und auf der gasseitig Wärmeübertragungsflächenvergrößerungen in Form von aus einem Blechzuschnitt (l2) gefalteten Längsrippen angeordnet sind, und der Blechzuschnitt mit der Feuerraumwand wärmeleitend verbunden ist, wobei die Rippenfaltungen (8) an ihren Fußbereichen mit der inneren Fläche der Feuerraumwand Hohlraumzwickel (l) begrenzen und die Hohlraumzwickel (l) mit einem wärmeleitenden Material ausgefüllt sind,
**dadurch** **gekennzeichnet** ,
daß das wärmeleitende Material in Form von Füllprofilen (4)ausgebildet ist, die im querschnitt zumindest angenähert dem Zwickelquerschnitt angepaßt sind, wobei im Bereich (7) der feuerraumwandseitigen Hohlraumzwickel (l) jeder Rippenfaltung (8) die Feuerraumwand in den Hohlraum (2) hinein, die Füllprofile bildend, an den inneren Fußbereich der Rippenfaltungen (8) angeformt ausgebildet ist.

## Claims

1. A partition for heating boilers, namely a combustion chamber wall or heating gas flue, separating the water side from the gas-carrying side and on which are disposed, on the gas side, heat transfer surface enlargements in the form of longitudinal fins folded from a sheet metal blank (12), with the sheet metal blank thereof being connected, in heat conductive manner, to the combustion chamber wall, and with the fin foldings (8), at the bottom areas thereof, with the inner face of the combustion chamber wall, confining cavity spandrels (1) and the cavity spandrels (1) being filled with a heat conductive material,
characterized in that the heat-conductive material is configured in the form of filling profiles which, in cross-section, are at least approximately adjusted to the spandrel cross-section, with the filling profiles being formed as longitudinal fins (6) moulded on the extruded profile while the combustion chamber wall is formed of extrusion-moulded profiles (5).

2. A partition for heating boilers, namely a combustion chamber wall or heating gas flue, separating the water side from the gas-carrying side and on which are disposed, on the gas side, heat transfer surface enlargements in the form of longitudinal fins folded from a sheet metal blank (12), wherein the sheet metal blank is connected, in heat conducting manner, to the combustion chamber wall, with the fin foldings (8), at the bottom areas thereof, with the internal surface of the combustion chamber wall, confining cavity spandrels (1) and with the cavity spandrels (1) being filled with a heat-conductive material,
characterized in that the heat conductive material is in the form of filling profiles which, in cross-section, are at least approximately adapted to the spandrel cross-section, with the combustion chamber wall, in the area (7) of the combustion chamber wall-sided cavity spandrel (1) of each fin folding (8) being moulded into the cavity (2) at the inner bottom area of the fin foldings (8) while forming the filling profiles.

## Revendications

1. Paroi de séparation pour chaudière de chauffage, en particulier paroi de foyer ou tuyau de carneau de gaz de chauffage, qui sépare le côté eau du côté conducteur de gaz et sur laquelle des agrandissements de surface thermoconductrice sont placés côté gaz en forme de nervures longitudinales pliées à partir d'une pièce découpée en tôle (12) et dont la pièce découpée en tôle est reliée à la paroi du foyer en étant thermoconductrice, les plis des nervures (8) délimitant, dans leurs zones de base avec la surface intérieure de la paroi du foyer, des goussets creux (1) et les goussets creux (1) étant remplis avec une matière thermoconductrice,
**caractérisée en ce**
que la matière thermoconductrice est configurée en forme de profilés de remplissage qui sont adaptés en section tout au moins de manière rapprochée à la section du gousset. les profilés de remplissage étant configurés, lors de la formation de la paroi du foyer en profilés filés (5), en forme de nervures longitudinales (6) moulées en même temps sur le profilé filé.

2. Paroi de séparation pour chaudière de chauffage, en particulier paroi de foyer ou tuyau de carneau de gaz de chauffage, qui sépare le côté eau du côté conducteur de gaz et sur laquelle des agrandissements de surface thermoconductrice sont placés côté gaz en forme de nervures longitudinales pliées à partir d'une pièce découpée en tôle (12) et dont la pièce découpée en tôle est reliée à la paroi du foyer en étant thermoconductrice, les plis des nervures (8) délimitant, dans leurs zones de base avec la surface intérieure de la paroi du foyer. des goussets creux (1) et les goussets creux (1) étant remplis avec une matière thermoconductrice,
**caractérisée en ce**
que la matière thermoconductrice est configurée en forme de profilés de remplissage (4) qui sont adaptés en section tout au moins de manière rapprochée à la section du gousset. la paroi du foyer étant configurée dans la zone (7) des goussets creux (1) situés du côté de la paroi du foyer de chaque pli de nervure (8) en pénétrant dans le creux (2), en formant les profilés de remplissage, en étant moulée contre la zone de base intérieure des plis des nervures (8).
